# EUROPÄISCHE PATENTSCHRIFT

(11) **EP 0 133 923 B1**
(45) Veröffentlichungstag und Bekanntmachung des Hinweises auf die Patenterteilung: **15.04.1987**
(21) Anmeldenummer: 84107829.8
(22) Anmeldetag: 05.07.1984
(51) Int. Cl.: G08B 13/08, G08B 29/00

(54) **Alarmvorrichtung für Türen oder Fenster**
Alarm device for doors and windows
Dispositif d'alarme pour portes et fenêtres

(30) Priorität: 05.07.1983 DE 3324189
(43) Veröffentlichungstag der Anmeldung: 13.03.1985
(73) Patentinhaber: Klink, Winfred, D-8000 München 22 (DE)
(72) Erfinder: Klink, Winfred, D-8000 München 22 (DE)
(74) Vertreter: Nöth, Heinz, Dipl.-Phys.

## Beschreibung

Die Erfindung betrifft eine Alarmvorrichtung nach dem Oberbegriff des Anspruchs 1.

Eine derartige Alarmvorrichtung ist aus der GB-A-1 445 705 bekannt. Bei dieser bekannten Alarmvorrichtung ist in der Höhlung hinter dem Schließblech eines Türschlosses ein Mikroschalter vorgesehen, der zusammen mit einem weiteren zerstörbaren elektrischen Leiter in einen Stromkreis geschaltet ist. Durch den Türriegel wird beim Absperren der Tür der Mikroschalter betätigt, so daß dieser Stromkreis geschlossen ist. Hierzu wird eine außerhalb des Mikroschalters angeordnete federnde Zunge durch den Riegel auf einen Federdruckbolzen des Mikroschalters aufgeschoben. Die federnde Zunge ragt in die Öffnung, in die der Riegel beim Absperren der Tür geschoben wird. Das bedeutet, daß wesentliche Funktionselemente, welche zur Betätigung des Mikroschalters erforderlich sind, freiliegen und damit, z. B. durch Ausschäumen, außer Funktion gesetzt werden können. Zudem hat auch der Mikroschalter einen relativ großen Platzbedarf.

Bei einer weiteren aus der DE-B-1 283 124 bekannten Alarmvorrichtung besitzt der Kontaktschalter ein in einem mit einer Anschraubplatte versehenen Metallgehäuse untergebrachtes stromleitendes Schaltergehäuse. In diesem ist ein aus nichtleitendem Werkstoff, insbesondere Kunststoff, bestehender Schaltstößel verschiebbar gelagert. Der Schaltstößel trägt an seinem der Schließblechseitenfläche gegenüberliegenden Ende eine stromleitende Kontaktplatte, die beim Abheben oder Abbiegen des Schließblechs vom Rahmenholz den Stromkontakt zur Signaleinrichtung schließt. Dabei wird bei geschlossener Tür der Schaltstößel mit Hilfe einer zusätzlich vorgesehenen Druckfeder gegen die Schließblechseitenfläche gedrückt. Bei dieser Alarmvorrichtung ist der Kontaktschalter, welcher aus relativ vielen Einzeibestandteilen besteht, relativ aufwendig aufgebaut. Der Abstand der Kontakte voneinander muß ziemlich groß bemessen sein, weil sonst die Gefahr besteht, daß schon bei relativ geringen Erschütterungen ein Alarmsignal ausgelöst wird. Außerdem soll die bekannte Vorrichtung nur bei gewaltsamem Öffnen des Fensters oder der Tür ansprechen.

Dies trifft auch für andere Kontaktschalter in bekannten Alarmvorrichtungen zu DE-A-20 45 904, DE-A-24 38 817, DE-C-53 154, DE-C-375 699. DE-C-597 733 und US-A-26 60 632).

Aufgabe der Erfindung ist es daher, eine Alarmvorrichtung der eingangs genannten Art zu schaffen, die einen äußerst einfachen und raumsparenden Aufbau aufweist und deren funktionswesentlichen Teile gegen Außerfunktionsetzen geschützt sind.

Diese Aufgabe wird erfindungsgemäß durch die kennzeichnenden Merkmale des Anspruchs 1 gelöst.

Die Unteransprüche enthalten Weiterbildungen der Erfindung.

Vorteilhaft ist bei der Erfindung nicht nur der einfache Aufbau, insbesondere des Kontaktschalters, sondern auch dessen verdeckte Anordnung. Die Installation des Kontaktschalters in den Tür- bzw. Fensterrahmen ist äußerst einfach und kann auch von einem Heimwerker ausgeführt werden. Der Einbau kann auf jedes Fenster oder jede Tür eingestellt werden. Insbesondere läßt sich die Grundplatte, an der die beiden feststehenden Kontakte und der Federkontakt vorgesehen sind, gegenüber dem Boden der Vertiefung, in welcher der Kontaktschalter angeordnet ist, höhenverstellbar befestigen. Dies kann beispielsweise mit Hilfe von in die Grundplatte drehbaren Schrauben, z. B. Spiegelschrauben, geschehen, deren dahinterliegendes Gewinde nach Art von Holzschraubengewinden ausgebildet sind und in das Material des Tür- bzw. Fensterrahmens eingeschraubt werden können. Auch Materialveränderungen, beispielsweise das mit der Zeit auftretende « Arbeiten des Holzes des Tür- bzw. Fensterrahmens kann auf diese Weise ausgeglichen werden. Es wird auf diese Weise erzielt, daß die Grundplatte möglichst nahe an der Abdeckplatte, welche als Schließblech ausgebildet sein kann, angeordnet werden kann.

Der Kontaktschalter kann als Fallensicherung oder als Riegelsicherung in der Riegel- oder Fallenöffnung des Tür- bzw. Fensterrahmens angeordnet sein. Es ist natürlich auch möglich, die Vertiefung, in welcher der Kontaktschalter angeordnet wird, auch an einer anderen Stelle des Tür- bzw. Fensterrahmens vorzusehen. Der Federkontakt wird von der Falle oder dem Riegel bzw. von einem Schließblech oder einem am Fenster- oder Türflügel vorgesehenen Betätigungselement betätigt, so daß der Stromkreis angeschlossen wird. Solange der Stromkreis eingeschaltet ist, wird die eingeschaltete Signaleinrichtung nicht betätigt. Wenn jedoch der Stromkreis durch Entfernen des Federkontaktes von einem der beiden feststehenden Kontakte geöffnet wird, wird die eingeschaltete Signaleinrichtung in Tätigkeit gesetzt. Die Signaleinrichtung kann in bekannter Weise ausgebildet sein und beispielsweise ein akustisches oder optisches Signal liefern.

Der Stromkreis wird immer dann unterbrochen, wenn das Betätigungsglied, durch welches der Federkontakt in eine solche Stellung gebracht wird, daß er beide feststehende Kontakte miteinander verbindet, vom Federkontakt entfernt wird. Wenn die Signaleinrichtung eingeschaltet ist, wird letztere dann in Tätigkeit gesetzt.

Die Alarmvorrichtung ist unempfindlich gegenüber Erschütterungen, welche beispielsweise durch vorbeifahrende schwere Fahrzeuge oder starke Windböen erzeugt werden. Ferner spricht die Anlage nicht nur bei gewaltsamem Öffnen der Tür bzw. des Fensters an, sondern auch bei vorsichtigem, nicht erwünschtem Öffnen.

Wenn die Kontaktanordnung so ausgebildet ist, daß das frei bewegliche Ende der Blattfeder zwischen zwei feststehenden Kontakten zur jeweiligen Kontaktgabe mit diesen beweglich ist, ist es möglich, zwei verschiedene Stromkreise zu schließen. Der eine Stromkreis kann dann für die Alarmvorrichtung verwendet werden und der andere Stromkreis läßt sich für andere Zwecke verwenden. Auf diese Weise erhält man, ohne daß zusätzlicher Platz benötigt wird, eine Vielfalt von Anwendungsmöglichkeiten für die Alarmvorrichtung, beispielsweise für die Überwachung der Frequenz der Türbewegungen bzw. Schließ- und Öffnungsvorgänge an der Tür für statistische Zwecke oder Sicherungszwecke oder das Auslösen automatischer Überwachungssysteme durch den zusätzlichen Stromkreis und dergleichen mehr.

Ein geeigneter Träger hierfür kann ein Kunststoffblock sein, der einen Hohlraum aufweist, in welchem die Kontakte entsprechend angeordnet sind. Am freien Ende der Blattfeder befindet sich dann ein Vorsprung aus elektrisch nicht leitendem Material, der durch eine Öffnung im Kunststoffblock ragt und welcher beim Schließen und Öffnen der Tür bzw. des Fensters verschoben wird. Der Kunststoffblock kann hierzu mittels Schrauben an einem Halterahmen geführt sein, durch die auch eine Verschiebung des Kunststoffblockes und damit des Abstandes der Blattfeder gegenüber dem Betätigungsglied, welches beim Schließen und Öffnen auf diese einwirkt, erreicht wird. Hierdurch läßt sich erzielen, daß das bewegliche Ende der Blattfeder mit Sicherheit bei verschlossener Tür bzw. verschlossenem Fenster gegen den entsprechenden feststehenden Kontakt zur Schließung des Ruhestromkreises anliegt.

Anhand der beiliegenden Figuren wird an einem Ausführungsbeispiel die Erfindung noch näher erläutert. Es zeigt :
Figur 1 in schematischer Darstellung ein Ausführungsbeispiel, wobei die Anordnung des Kontaktschalters im Tür- bzw. Fensterrahmen und auseinandergezogener Darstellung gezeigt sind ;
Figur 2 eine Seitenansicht des eingebauten Kontaktschalters mit noch abgehobener Abdeckplatte ;
Figur 3 in Seitenansicht ein weiteres Ausführungsbeispiel ;
Figur 4 die Einzelheit A in Fig. 2 in - vergrößerter Darstellung ;
Figur 5 eine Ausführungsform in Form eines Kunststoffblockes für den Träger der Kontakte des Kontaktschalters in Seitenansicht;
Figur 6 in perspektivischer Ansicht einen Halterahmen sowie den in der Fig. 5 dargestellten Kunststoffblock mit den Kontakten vor dem Zusammenbau und
Figur 7 in perspektivischer Ansicht eine Sicherung für die Halteschrauben, mit denen der als Kunststoffblock in den Figuren 5 und 6 dargestellte Träger an der Rückseite des Halterahmens befestigt ist.

Beim dargestellten Ausführungsbeispiel der Figuren 1 und 2 ist ein Kontaktschalter 3 in einer Vertiefung 9 eines Tür- bzw. Fensterrahmens 7 eingebaut. Der Kontaktschalter besitzt eine aus einem nichtleitenden bzw. isolierenden Material bestehende Grundplatte 8 als Träger für die beiden feststehenden Kontakte 1 und 2. Die beiden Kontakte 2 und 2 sind durch die Grundplatte 8 hindurchgeführt und auf der Rückseite der Grundplatte mit Verbindungsleitungen 15 und 16 verbunden, die zu einer Betätigungseinrichtung 6 für eine an die Betätigungseinrichtung 6 angeschlossene Signaleinrichtung 5 führen.

Mit dem einen feststehenden Kontakt 1 an der Grundplatte 8 ist das eine Ende eines als Blattfeder ausgebildeten Federkontaktes 4 elektrisch leitend und fest verbunden. Das andere Ende des Federkontaktes 4 ist frei beweglich und kann mit dem anderen feststehenden Kontakt 2 in leitende Verbindung bzw. Berührung gebracht werden. Dies erfolgt durch ein Betätigungsglied 12, welches als Riegel oder Falle der Schließeinrichtung der Tür bzw. des Fensters ausgebildet sein kann. Das Betätigungsglied kann auch ein am Fenster- bzw. Türrahmen vorgesehener Vorsprung sein, der beim Schließen der Tür bzw. des Fensters den Federkontakt 4 mit seinem freien Ende gegen den feststehenden Kontakt 2 drückt.

Zum Schutz der Grundplatte 8 kann eine Abdeckplatte 10 vorgesehen sein, die eine längliche Öffnung 11 aufweist, durch welche das Betätigungsglied 12 auf den Federkontakt 4 zur Einwirkung gebracht werden kann. Wenn der Federkontakt 4 von dem feststehenden Kontakt 2 mit seinem einen Ende abgehoben ist, wie das in Fig.2 dargestellt ist, ragt der Federkontakt 4 in die Öffnung 11 der Abdeckplatte 10. Die Abdeckplatte 10 ist mit Hilfe von Schrauben 17 und 18 am Tür bzw. Fensterrahmen 7 befestigt. Die Oberfläche der Abdeckplatte 10 ist bündig mit der diese umgebenden Oberfläche des Tür- bzw. Fensterrahmens 7.

Innerhalb der Vertiefung 9 kann die Grundplatte 8 gegenüber dem Boden 19 der Vertiefung 9 verstellt werden. Dies geschieht mit Hilfe von Schrauben 20 und 21, deren Gewinde eingesetzt ist in Hülsen 22 und 23, die in Material des Tür- bzw. Fensterrahmens verankert sind, beispielsweise eingeschraubt sind. Die Hülsen 22 und 23 besitzen Innengewinde, in die das Gewinde der Schrauben 20 und 21 eingeschraubt wird.

Je nachdem, wie tief die Schrauben 20 und 21 in die Hülsen 22 und 23 eingeschraubt werden, ergibt sich eine « Höheneinstellung » der Grundplatte 8 gegenüber dem Boden 19 der Vertiefung 9.

Durch diese Höheneinstellung wird gewährleistet, daß der Federkontakt 14 immer in der richtigen Lage ist, so daß dieser in Schließstellung des Fensters bzw. der Tür durch das Betätigungsglied 12 mit seinem freien Ende auf den feststehenden Kontakt 2 aufgedrückt wird bzw. in leitende Verbindung gebracht wird.

Wenn der Federkontakt 4 die beiden feststehenden Kontakte 1 und 2 miteinander in elektrisch leitende Verbindung bringt, wird über die Betätigungseinrichtung 6 und die beiden Verbindungsleitungen 15 und 16 ein Ruhestromkreis gebildet. Wenn dieser Ruhestromkreis geschlossen ist, bleibt die eingeschaltete Signaleinrichtung 5 unbetätigt, d. h. es wird kein Alarmsignal ausgelöst.

Wird jedoch das Betätigungsglied 12 vom Federkontakt 4 entfernt, wird der Ruhestromkreis unterbrochen, wodurch die eingeschaltete Signaleinrichtung 5 in Betrieb gesetzt wird. Es kann dann ein akustisches oder optisches Signal von der Signalvorrichtung 5 abgegeben werden.

Die Betätigungseinrichtung 6 kann als Relais ausgebildet sein, das einen Schalter betätigt, der so lange geöffnet ist, wie der Ruhestromkreis geschlossen ist. Beim Unterbrechen des Ruhestromkreises wird dieser Schalter geschlossen, wodurch die Signaleinrichtung 5 in Tätigkeit versetzt wird. Es ist jedoch auch möglich, die Betätigungseinrichtung 6 als elektronischen Bauteil, beispielsweise als logische Schaltung (UND-Schaltung, UND/ODER-Schaltung usw.) auszubilden.

Der Federkontakt 4 besitzt an der Stelle, an welcher er mit dem Betätigungsglied 12 in Berührung kommt, bevorzugt eine Isolierschicht 13, beispielsweise aus Kunststoff.

Diese Isolierschicht ist dann von Vorteil, wenn das Betätigungsglied 12 aus einem elektrisch leitfähigen Material besteht. Durch die Isollerschicht 13 wird dann der leitfähige Teil des Federkontaktes 4 vom Betätigungsglied 12 elektrisch isoliert.

Bei dem in der Fig. 3 dargestellten Ausführungsbeispiel befindet sich zwischen dem Federkontakt 4 und dem Betätigungsglied 12 eine Kugel 14. Diese Kugel 14 ragt in eine konisch ausgebildete Öffnung 24 in der Grundplatte 8. Ein kalottenförmiger Teil der Kugel 14 ragt über die äußere Ebene der Grundplatte 8 hinaus und kann mit dem Betätigungsglied 12 in Berührung gebracht werden. Die Wirkungsweise dieser Anordnung ist die gleiche wie beim Ausführungsbeispiel der Figuren 1 und 2. In vorteilhafter Weise besteht die Kugel 14 aus nichtleitendem Material. Auf diese Weise werden mögliche Widerstands-und Kapazitätsänderungen des Alarmsystems vermieden, insbesondere dann, wenn hochsensitive elektronische Steuereinrichtungen für die Betätigungseinrichtung 6 und die Signaleinrichtung 5 verwendet werden.

Wie aus der Fig. 4 zu ersehen ist, ist die Schraube mit ihrem Kopfteil 25 drehbar in der Grundplatte 8 gelagert, so daß eine Höhenverstellung der Grundplatte 8 gegenüber dem Boden 19 der Vertiefung, in welcher der Kontaktschalter 3 gelagert ist, erzielt wird.

Bei der in den Figuren 5 und 6 dargestellten Ausführungsform ist der Träger für die Kontakte als Kunststoffblock 27 ausgebildet, der einen Hohlraum 28 aufweist, an dessen Wände die Kontakte 1, 2 und ein Kontakt 26 vorhanden sind. Die Kontakte 1 und 2 entsprechen den Kontakten 1 und 2 in den vorherigen Ausführungsbeispielen, d. h. die Kontakte 1 und 2 sind an den beispielsweise in der Figur 1 dargestellten Schaltkreis 6, 15, 16 geschaltet, während die Kontakte 1 und 26 in einen zusätzlichen Schaltkreis geschaltet sind, durch den beispielsweise eine Zähleinrichtung, eine Überwachungseinrichtung oder eine Auslöseeinrichtung für eine Überwachungseinrichtung oder ein zusätzlicher Alarmstromkreis, der eine zusätzliche Alarmauslösung gewährleistet, und dgl. mehr angeschlossen sein können.

Das freie Ende der Blattfeder 4 besitzt einen Vorsprung 29, der durch eine Öffnung 44 im Kunststoffblock 27 ragt. Der Vorsprung 29 steht um einen geringen Betrag, der mindestens dem Abstand zwischen den beiden Kontakten 2 und 26 entspricht, über die Vorderseite des Kunststoffblockes 27 über. Durch das Betätigungsglied 12, beispielsweise einen Riegel, kann beim Verschließen der Tür der Vorsprung 29 in der Fig. 5 nach rechts verschoben werden, bis die Blattfeder 4 mit ihrem unteren freien Ende in elektrischen Kontakt kommt mit dem Kontakt 2. Wenn das Betätigungsglied 12 nach links verschoben wird, bewegt sich unter der Federvorspannung die Blattfeder 4 ebenfalls nach links, bis die Blattfeder in elektrisch leitende Verbindung mit dem Kontakt 26 kommt, wie es in der Fig. 5 dargestellt ist. Hierdurch wird der im vorstehenden erwähnte zweite Stromkreis geschlossen.

Auch bei diesem Ausführungsbeispiel ist die Blattfeder 4 nach außen hin praktisch vollständig abgedeckt, und zwar durch die vordere Blockseite 45. Die Außerbetriebsetzung der Blattfeder durch Ausschäumen des Hohlraums, welcher vor der vorderen Blockseite 45 vorhanden ist, mit Kunststoff, um ein unbemerktes Zurückziehen des Betätigungsgliedes- 12, d. h. ein unbemerktes Öffnen der Tür oder des Fensters durchzuführen, ist nicht möglich, weil der Vorsprung 29 zusammen mit dem freien Ende der Blattfeder 4 unter der Federwirkung der Öffnungsbewegung des Betätigungsgliedes 12 in den offenen, nicht ausgeschäumten Raum, in welchem sich das Betätigungsglied 12 vorher befunden hat, folgen würde. Das bedeutet, daß die Außerfunktionssetzung der wesentlichen Bestandteile des Kontaktschalters vermieden wird.

Damit gewährleistet wird, daß in der Schließstellung des Betätigungsgliedes 12 die Blattfeder 4 mit Sicherheit mit ihrem frei beweglichen Ende in elektrischen Kontakt am Kontakt 2, der an der Rückwand des Hohlraumes 28 im Kunststoffblock 27 vorhanden ist, anliegt, ist nicht nur der Vorsprung 29 entsprechend lang bemessen, so daß er mindestens um die Bewegungsstrecke des unteren Endes der Blattfeder 4 über die Vorderseite des Kunststoffblockes übersteht, sondern es ist auch noch eine Einstellmöglichkeit durch die Schrauben 30, 31, wie im folgenden näher erläutert wird, vorhanden.

Um den Abstand der vordersten Spitze des Vorsprungs 29 gegenüber dem Betätigungsglied 12 so einzustellen, daß bei der Bewegung des Betätigungsgliedes 12 durch dieses auch das unter Ende der Blattfeder 4 in elektrischen Kontakt mit dem feststehenden Kontakt 2 gebracht wird, sind in Bohrungen 33, 34 des Kunststoffblockes 27 Innengewinde, beispielsweise in Form von eingegossenen Schraubhülsen 35, 36 vorgesehen. In die Innengewinde dieser Schraubhülsen 35 und 36 sind die Schrauben 30, 31 eingesetzt. Anstelle der eingegossenen Schraubhülsen 35 können auch Spreizdübel in die Bohrungen 33 und 34 eingesetzt werden, in die die Schrauben 30, 31 eingesetzt sind. Durch die vorderen Öffnungen der Bohrungen 33 und 34 läßt sich ein Werkzeug, z. B. ein Schraubenzieher, hindurchstecken und in den jeweiligen Schraubschlitz am konisch geformten Schraubenkopf einsetzen und die Schraube verdrehen, wodurch nicht nur eine Befestigung des Kunststoffblockes 27 am in der Figur 6 im einzelnen dargestellten Halterahmen 32 erzielt wird, sondern auch eine genaue Einstellung des Abstandes des Isolierblockes 27 und damit des Abstandes der Blattfeder 4 bzw. der vorderen Spitze des Vorsprunges 29 vom Betätigungsglied 12, das in Richtung auf die Blattfeder 4 zu bzw. in Richtung auf den Vorsprung 29 zu und von diesem weg beweglich ist. Damit wird gewährleistet, daß durch den zur Verfügung stehenden Verschiebeweg des Betätigungsgliedes 12 bei der Schließstellung des Betätigungsgliedes 12 das frei bewegliche Ende der Blattfeder 4 in Anlage kommt mit dem festen Kontakt 2.

Wenn das Betätigungsglied 12 in die geöffnete Stellung zurückgebracht wird, liegt, wie schon erwähnt, die Blattfeder 4 mit ihrer vorderen Fläche in elektrisch leitender Verbindung am festen Kontakt 26 an, der an der Vorderwand des Hohlraumes 28 in unmittelbarer Nähe über der Durchgangsbohrung 44 für den Vorsprung 29 angeordnet ist.

Wie schon erwähnt, sind die vorderen Enden, mit denen die Schrauben 30 und 31 in die Schraubhülsen 35 und 36 eingesetzt sind, konisch ausgebildet zwecks Montageerleichterung. Bei der Montage werden die Schrauben 30 und 31 mit, wie aus der Fig. 7 für die obere Schraube erkennbar ist, ihren verdickt ausgebildeten rückwärtigen Enden (in Fig. 7 halbkugelförmiges Ende 46) in Schlitzen 37, 38 in der Rückwand des Halterahmens 32 mittels einer vor dem verstärkten Ende in die Schraube eingeformten umlaufenden Nut 49 verankert. Es ist auch möglich, die Rückseite des verdickt ausgebildeten Endes der Schraube gegen eine Anschlagfläche abzustützen, die gebildet wird beispielsweise von einem U-förmigen Teil. Auf diese Weise ist es möglich, die Schrauben 30 und 31 verkantungsfrei mit Hilfe eines geeigneten, zwischen den Kunststoffblock 27 und den Seitenwänden des Halterahmens 32 eingesteckten Werkzeugs mit den bevorzugt ausgebildeten konisch zulaufenden Enden der Schrauben 30 und 31 in die eingegossenen Schraubhülsen 35 und 36 einzusetzen. Natürlich ist es auch möglich, die eine Schraube, insbesondere die obere Schraube 30, länger auszubilden als die andere oder eine Schablone als Montagehilfe zu verwenden. Die verdickt ausgebildeten Enden der Schrauben 30 und 31 liegen dabei, wie aus der Fig. 7 zu ersehen ist, an der rückwärtigen Außenseite der Rückwand des Halterahmens 32 an und bilden ein Widerlager bei der Montage des Kunststoffblocks 27. Der Kunststoffblock 27 sitzt dabei auf dem Bodenteil 47 des Halterahmens 32 auf. Der Halterahmen 32 besteht bevorzugterweise aus Blech, und die Formgebung wird durch Stanzen und Abkanten erreicht.

Um den für die verdickt ausgebildeten Enden an der Außenseite der Rückwand benötigten Abstand von dem Material des Tür- bzw. Fensterrahmens zu erhalten, können geeignete Abstandhalter an der Außenseite der Rückwand des Halterahmens 32 vorgesehen sein oder der Abstand kann eingestellt sein ähnlich wie es in den Figuren 2 bis 4 dargestellt ist mit Hilfe von Schrauben 20, 21, die in dem Material des ster- bzw. Türrahmens verankerten Hülsen 22, 23 eingesetzt sind, wobei die Schrauben 20, 21 als M-Gewindeschrauben ausgebildet sein können.

Zur Sicherung der Schrauben gegen eine nicht beabsichtigte Verdrehung derselben und damit Veränderung des gewünschten eingestellten Abstandes des Isolierblocks 27 vom Betätigungsglied 12 können die Schrauben 30, 31, wie das für den Fall der Schraube 30 in der Fig. 7 dargestellt ist, in der Nähe ihrer verdickt ausgebildeten Enden einen vierkantig ausgebildeten Schraubenteil 39 aufweisen. Dieser Schraubenteil 39 kann auch mehrkantig ausgebildet sein. Die seitlichen Flächen dieses Schraubenteils 39 sind abwechselnd elektrisch leitend und elektrisch isolierend ausgebildet. An diesem mehrkantig ausgebildeten Schraubenteil 39 liegt eine elektrisch leitende Blattfeder 40 an, die an der Rückwand des Halterahmens 32 mit Hilfe einer nichtleitend ausgebildeten Halterung 48 befestigt ist. Die Blattfedern 40 sowie der mehrkantig ausgebildete Schraubenteil 39 sind in nicht näher dargestellte Sabotage-Stromkreise geschaltet, durch die ein Alarm ausgelöst werden kann, wenn die Schrauben 30 und 31 in unbeabsichtiger Weise verdreht werden. Dieser Alarm wird ausgelöst, wenn beim Verdrehen der Schrauben 30 und 31 ein Wechsel von einer Seitenfläche auf die nächstfolgende Seitenfläche erfolgt, d. h. wenn die Blattfedern 40 von der Anlage an einer leitenden Fläche beim Verdrehen der Schrauben an einer elektrisch nicht leitenden Fläche anliegen, wodurch dann in den Sabotage-Stromkreisen der Strom unterbrochen wird und eine eingeschaltete Alarmeinrichtung in Tätigkeit gesetzt wird. Natürlich ist es auch möglich, daß durch den Wechsel von einer nicht leitenden Fläche, an welcher die Blattfeder 40 anliegt, zu einer leitenden Fläche ein Strom in den entsprechenden Stromkreis eingeschaltet wird, der hinwiederum dann eine Alarmeinrichtung in Betrieb setzt.

Wie aus der Figur 6 zu ersehen ist, befindet sich in einer Seitenwand 41 des Halterahmens 32 eine leitfähige Folie 42, welche in einen weiteren, nicht näher dargestellten elektrischen Sabotage-Stromkreis geschaltet ist. Diese leitfähige Folie 42 ist isoliert gegenüber dem Blech des Halterahmens 42, welches den Null-Leiter bildet. Es ist jedoch auch möglich, mehrere voneinander isolierte leitfähige Folien 42 in der Seitenwand 41 des Halterahmens 32 vorzusehen, welche in einen nicht näher dargestellten Stromkreis geschaltet sind. Wenn mit Hilfe eines Metallwerkzeuges, beispielsweise eines Bohrers, der Halterahmen seitlich angebohrt wird, werden die leitfähigen Folien 42 miteinander bzw. mit dem Blechhalterahmen kurzgeschlossen, so daß hierdurch eine Alarmvorrichtung ausgelöst werden kann. Insofern wird eine seitliche Absicherung des Kontaktschalters gegen seitliches Anbohren und z: B. nachträglichem Ausschäumen erreicht.

## Patentansprüche

1. Alarmvorrichtung für Türen oder Fenster mit einem elektrischen Kontaktschalter (3), der in einer Vertiefung (9) des Tür- bzw. Fensterrahmens zumindest nach außen hin verdeckt angeordnet ist, und mit einer mit dem elektrischen Kontaktschalter (3) verbundenen Signaleinrichtung (5), die im eingeschalteten Zustand beim Öffnen des Fensters oder der Tür durch den elektrischen Kontaktschalter (3) in Betrieb gesetzt wird, wobei der Kontaktschalter (3) mindestens zwei feststehende Kontakte (1, 2) aufweist, die bei geschlossenem oder verriegeltem Fenster bzw. geschlossener oder verriegelter Tür durch einen mit dem einen feststehenden Kontakt (1) fest verbundenen elektrisch leitenden Federkontakt (4) zum Schließen oder Öffnen eines Stromkreises elektrisch miteinander verbindbar sind, wobei die eingeschaltete Signaleinrichtung (5) außer Betrieb gesetzt ist und beim Öffnen oder Entriegeln des Fensters bzw. Öffnen oder Entriegeln der Tür der Federkontakt (4) von dem anderen feststehenden Kontakt (2) zum Inbetriebsetzen der eingeschalteten Signaleinrichtung (5) getrennt wird, dadurch gekennzeichnet, daß der Federkontakt (4) als Blattfeder ausgebildet ist, deren eines Ende mit dem einen feststehenden Kontakt (1) verbunden und deren anderes Ende frei beweglich ist und bei geschlossenem bzw. verriegeltem Fenster bzw. geschlossener bzw. verriegelter Tür mit dem anderen feststehenden Kontakt (2) in elektrisch leitender Berührung steht und bei geöffnetem bzw. entriegeltem Fenster bzw. geöffneter oder entriegelter Tür durch die rückstellende Federkraft vom feststehenden Kontakt (2) wegbewegt wird und die hinter einer senkrecht zu der Bewegungsrichtung der Blattfedern sich erstreckenden Abdeckung (10; 45) angeordnet ist, und daß ein Träger (8, 27), an welchem die Kontakte (1, 2, 4, 26) befestigt sind, gegenüber dem Boden (19) der Vertiefung (9), in welchem der Kontaktschalter (3) angeordnet ist, durch im Träger (8, 27) drehbare Schrauben (20, 2T ; 30, 31), an denen der Träger (8, 27) gehalten ist, höhenverstellbar ist.

2. Alarmvorrichtung nach Anspruch 1, dadurch gekennzeichnet, daß das frei bewegliche Ende des als Blattfeder ausgebildeten Kontaktes (4) zwischen zwei feststehenden Kontakten (2 und 26) zur jeweiligen Kontaktgabe mit diesen und damit verbundenem jeweiligen Schließen eines Stromkreises beweglich ist.

3. Alarmvorrichtung nach Anspruch 1 oder 2, dadurch gekennzeichnet, daß der als Platte ausgebildete Träger (8) in der Vertiefung (9) des Tür- bzw. Fensterrahmens (7) angeordnet ist und durch eine Abdeckplatte (10), deren Außenfläche mit der Fläche des Tür- bzw. Fensterrahmens um die Vertiefung (9) herum bündig abgedeckt ist und daß die Abdeckplatte (10) eine Öffnung (11) aufweist, durch die beim Schließen bzw. Verriegeln ein Betätigungsglied (12) auf den Federkontakt (4) einwirkt und diesen in die die beiden feststehenden Kontakte (1 und 2) miteinander elektrisch verbindende Stellung bringt.

4. Alarmvorrichtung nach Anspruch 1, dadurch gekennzeichnet, daß die Schrauben (20, 21) in im Material des Fenster- bzw. Türrahmens (7) verankerten Hülsen (22, 23) einschraubbar sind.

5. Alarmvorrichtung nach einem der Ansprüche 1 bis 4, dadurch gekennzeichnet, daß
der Träger (8) als Kunststoffblock (27) ausgebildet ist, der einen Hohlraum (28) aufweist, in welchem die Kontakte (1, 2, 4, 26) angeordnet sind,
am freien Ende des als Blattfeder ausgebildeten Kontaktes (4) ein durch eine Öffnung -(28) im Kunststoffblock (27) ragender Vorsprung (29) aus nicht leitendem Materials vorgesehen ist, der durch beim Schließen bzw. Öffnen oder Entriegeln der Tür bzw. des Fensters mit dem Betätigungsglied (12) in der Bohrung (28) verschoben wird, und
der Kunststoffblock (27) mittels der Schrauben (30, 31), die in mit Innengewinden (35, 36) versehenen Bohrungen (33, 34) geführt sind, in einem in die Vertiefung (9) des Tür- bzw. Fensterrahmens eingesetzten Halterahmen (32) gegenüber dem Halterahmen (32) durch Drehen der Schrauben (30, 31) verschiebbar gehalten ist.

6. Alarmvorrichtung nach Anspruch 5, dadurch gekennzeichnet, daß die Schrauben (30, 31) an ihren einen verdickt ausgebildeten Enden, welche hinter in dem Halterahmen (32) vorgesehene Schlitze (37, 38) gesteckt sind, am Halterahmen (32) verankert sind.

7. Alarmvorrichtung nach Anspruch 5 oder 6, dadurch gekennzeichnet, daß die Schrauben (30, 31) an einem sich an das verdickte Ende anschließenden Schraubenteil (39) vier- oder mehrkantig ausgebildet sind und die Flächen des vier-oder mehrkantigen Schraubenteils (39) abwechselnd elektrisch leitend und isolierend ausgebildet sind und eine stromleitende Blattfeder (40) gegen den Schraubenteil (39) anliegt und daß die Blattfeder (40) in einem Sabotage-Stromkreis liegt, durch den eine eingeschaltete Alarmeinrichtung ausgelöst werden kann.

8. Alarmvorrichtung nach einem der Ansprüche 5 bis 7, dadurch gekennzeichnet, daß in einer Seitenwand (41) des Halterahmens (32) eine oder mehrere, im wesentlichen die gesamte Seitenfläche des Kunststoffblockes (27) überlappende, elektrisch leitfähige Folien (42) angeordnet sind, die in einem Sabotage-Stromkreis liegen, durch den eine einschaltete Alarmvorrichtung bei Kurzschluß der leitfähigen Folien (42) miteinander oder mit dem als Null-Leiter ausgebildeten Halterahmen (32) ausgelöst werden kann.

9. Alarmvorrichtung nach einem der Ansprüche 5 bis 8, dadurch gekennzeichnet, daß der Halterahmen (32) aus Metall besteht.

10. Alarmvorrichtung nach einem der Ansprüche 5 bis 9, dadurch gekennzeichnet, daß die in die Innengewinde (35, 36) der Bohrungen (33, 34) eingesetzten Enden der Schrauben (30, 31) konisch geformt sind.

## Claims

1. An alarm device for doors or windows comprising an electrical contact switch (3) which is arranged in a recess (9) in the door or window frame, being masked at least in an outward direction, and a signal means (5) which is connected to the electrical contact switch (3) and which in the switched-on condition, when the window or door is opened, is set in operation by the electrical contact switch (3), wherein the contact switch (3) has at least two fixed contacts (1, 2) which, when the window or door is closed or locked, can be electrically connected together to close or open a circuit by means of an electrically conductive spring contact (4) which is fixedly connected to the one fixed contact (1), whereby the switched-on signal means (5) is rendered inoperative and when the window or door is opened or unlocked the spring contact (4) is separated from the other fixed contact (2) to set the switched-on signal means (5) in operation, characterised in that the spring contact (4) is in the form of a leaf spring of which one end is connected to the one fixed contact (1) and the other end is freely movable and, when the window or door is closed or locked, is in electrically conducting contact with the other fixed contact (2) and, when the window or door is opened or unlocked, is moved away from the fixed contact (2) by the return spring force and which is arranged behind a cover (10 ; 45) extending perpendicularly to the direction of movement of the leaf springs, and that a carrier (8, 27) to which the contacts (1, 2. 4, 26) are fixed is adjustable in respect of height with respect to the bottom (19) of the recess (9) in which the contact switch (3) is arranged, by means of screws (20, 21 ; 30, 31) which are rotatable in the carrier (8, 27) and to which the carrier (8, 27) is held.

2. An alarm device according to claim 1 characterised in that the freely movable end of the contact (4) which is in the form of a leaf spring is movable between two fixed contacts (2 and 26) for making contact with respective ones thereof and for resulting closure of a respective circuit.

3. An alarm device according to claim 1 or claim 2 characterised in that the carrier (8) which is in the form of a plate is arranged in the recess (9) in the door or window frame (7) and is covered by a cover plate (10) whose outside surface is flush with the surface of the door or window frame around the recess (9) and that the cover plate (10) has an opening (11) through which an actuating member (12) acts on the spring contact (4) when the window or door is closed or locked aqd moves same into the position in which the two fixed contacts (1 and 2) are electrically connected together.

4. An alarm device according to claim 1 characterised in that the screws (20, 21) can be screwed into sleeves (22, 23) anchored in the material of the window or door frame (7).

5. An alarm device according to one of claims 1 to 4 characterised in that
the carrier (8) is in the form of a plastics block (27) having a space (28) therein. in which the contacts (1, 2, 4, 26) are arranged,
provided at the free end of the contact (4) which is in the form of the leaf spring is a projection (29) of non-conducting material, which projects through an opening (28) in the plastics block (27) and which is displaced in the bore (28) by the actuating member (12) when the door or the window is closed, or opened or unlocked respectively, and
by means of the screws (30, 31) which are guided in bores (33, 34) provided with female screwthreads (35, 36), the plastics block (27) is held in a holding frame (32) fitted into the recess (9) in the door or window frame, displaceably relative to the holding frame (32) by means of rotation of the screws (30, 31).

6. An alarm device according to claim 5 characterised in that the screws (30, 31) are anchored to the holding frame (32) at their one ends which are of increased thickness and which are fitted behind slots (37, 38) provided in the holding frame (32).

7. An alarm device according to claim 5 or claim 6 characterised in that the screws (30, 31) are of a square or polygonal configuration at their screw portion (39) adjoining the thickened end and the surfaces of the square or polygonal screw portion (39) are alternately electrically conductive and insulating, and a current-carrying leaf spring (40) bears against the screw portion (39), and that the leaf spring (40) is disposed in a sabotage circuit for triggering off a switched-on alarm means.

8. An alarm device according to one of claims 5 to 7 characterised in that provided in a side wall (41) of the holding frame (32) are one or more electrically conductive foils (42) which substantially overlap the entire side surface of the plastics block (27) and which are disposed in a sabotage circuit by means of which a switched-on alarm device can be triggered off by short-circuiting of the conductive foils (42) to each other or to the holding frame (32) which is in the form of the neutral line.

9. An alarm device according to one of claims 5 to 8 characterised in that the holding frame (32) consists of metal.

10. An alarm device according to one of claims 5 to 9 characterised in that the ends of the screws (30, 31) which are fitted into the female screwthreads (35, 36) in the bores (33, 34) are of a conical configuration.

## Revendications

1. Dispositf d'alarme pour portes ou fenêtres comportant un interrupteur électrique à contact (3) qui est caché, au moins de l'extérieur, dans une cavité (9) de l'huisserie de porte ou de fenêtre, et un dispositif de signal (5) relié à l'interrupteur électrique à contact (3), lequel dispositif, une fois en circuit, est mis en fonctionnement par l'interrupteur électrique à contact (3) lors de l'ouverture de la fenêtre ou de la porte, l'interrupteur à contact (3) comportant au moins deux contacts fixes (1, 2) qui peuvent être reliés électriquement ensemble pour fermer ou ouvrir un circuit électrique à l'aide d'un contact à ressort (4) électriquement conducteur solidaire d'un contact fixe (1), le dispositif de signal (5) en circuit étant mis hors service lorsque la porte ou la fenêtre est fermée ou verrouillée, et, lorsqu'on ouvre ou qu'on déverrouille la fenêtre ou la porte, le contact à ressort (4) se séparant de l'autre contact fixe (2) pour mettre en service le dispositif de signal en circuit (5), caractérisé en ce que le contact à ressort (4) est réalisé sous forme de ressort à lame, dont une extrémité est reliée à un contact fixe (1) et dont l'autre extrémité peut se mouvoir librement pour venir en contact électrique avec l'autre contact fixe (2) lorsque la fenêtre ou la porte est fermée ou verrouillée et être éloignée du contact fixe (2) par la force de rappel du ressort lorsque la fenêtre ou la porte est ouverte ou déverrouillée, qu'il est disposé derrière un élément de recouvrement (10 ; 45) s'étendant perpendiculairement au sens de déplacement du ressort à lame, et qu'un support (8, 27) sur lequel sont fixés les contacts (1, 2, 4, 26) est réglable en hauteur par rapport au fond (19) de la cavité (9) dans laquelle est disposé l'interrupteur à contact (3) à l'aide de vis (20, 21 ;.30,31) sur lesquelles est tenu le support (8, 27) et qu'on peut faire tourner dans le support (8, 27).

2. Dispositif d'alarme selon la revendication 1, caractérisé en ce que l'extrémité librement mobile du contact (4) réalisé sous forme de ressort à lame, est mobile entre deux contacts fixes (2 et 26) pour assurer respectivement le contact avec ceux-ci et fermer le circuit correspondant qui leur est relié.

3. Dispositif d'alarme selon la revendication 1 ou 2, caractérisé en ce que le support (8) réalisé sous forme de plaque est disposé dans la cavité (9) de l'huisserie de porte ou de fenêtre (7) et est recouvert par une plaque de recouvrement (10) dont la surface extérieure arrive au même niveau que la surface de l'huisserie de porte ou de fenêtre autour de la cavité (9), est que la plaque de recouvrement (10) comporte une ouverture (11) par laquelle, lors de la fermeture ou du verrouillage, un organe d'actionnement (12) agit sur le contact à ressort (4) et amène celui-ci dans la position reliant électriquement ensemble les deux contacts fixes (1 et 2).

4. Dispositif d'alarme selon la revendication 1, caractérisé en ce que les vis (20, 21) peuvent être vissées dans des douilles (22, 23) ancrées dans le matériau de l'huisserie de porte ou de fenêtre (7).

5. Dispositif d'alarme selon l'une des revendications 1 à 4, caractérisé en ce que :
le support (8) est réalisé sous forme de bloc de matière plastique comportant un volume creux (28) dans lequel sont disposés les contacts (1, 2, 4, 26) ;
à l'extrémité libre du contact (4) réalisé sous forme de ressort à lame, on prévoit une saillie (29) en matériau non conducteur saillant à travers une ouverture (44) dans le bloc de matière plastique (27), laquelle saillie est poussée dans le volume creux (28) par l'organe d'actionnement (12) lors de la fermeture ou de l'ouverture ou du déverrouillage de la porte ou de la fenêtre ; et
au moyen de vis (30, 31) introduites dans des alésages (33, 34) munis de filetages intérieurs (35, 36), le bloc de matière plastique (27) est maintenu dans un cadre de maintien (32) placé dans la cavité (9) de l'huisserie de porte ou de fenêtre et peut se déplacer par rapport au cadre de maintien (32) en faisant tourner les vis (30, 31).

- 6. Dispositif d'alarme selon la revendication 5, caractérisé en ce que chaque vis (30, 31) est maintenue sur le cadre de maintien (32) par une des ses extrémités, épaissie, qui est passée derrière une fente associée (37, 38), prévue dans le cadre de maintien (32).

7. Dispositif d'alarme selon la revendication 5 ou 6, caractérisé en ce que .les vis (30, 31) présentent quatre pans ou davantage sur une partie de vis (39) jouxtant l'extrémité épaissie, que les surfaces de la partie de vis (39) à quatre pans ou davantage sont alternativement conductrices et isolantes, qu'un ressort à lame (40) conducteur du courant appuie contre la partie de vis (39), et que le ressort à lame (40) se trouve dans un circuit de sabotage par lequel un dispositif d'alarme en circuit peut être déclenché.

8. Dispositif d'alarme selon l'une des revendications 5 à 7, caractérisé en ce que dans une paroi latérale (41) du cadre de maintien (32) sont disposées une ou plusieurs feuilles (42) électriquement conductrices, recouvrant sensiblement toute la surface latérale du bloc de matière plastique (27), lesquelles feuilles se trouvent dans un circuit de sabotage par lequel peut être déclenché un dispositif d'alarme en circuit en cas de court-circuit des feuilles (42) conductrices entre elles ou avec le cadre de maintien (32) réalisé sous forme de conducteur neutre.

9. Dispositif d'alarme selon l'une des revendications 5 à 8, caractérisé en ce que le cadre de maintien (32) est en métal.

10. Dispositif d'alarme selon l'une des revendications 5 à 9, caractérisé en ce que les extrémités des vis (30, 31) introduites dans les taraudages (35, 36) des alésages (33, 34) ont une forme conique.
